# EUROPÄISCHE PATENTSCHRIFT

(11) **EP 3 881 027 B1**
(45) Veröffentlichungstag und Bekanntmachung des Hinweises auf die Patenterteilung: **28.08.2024**
(21) Anmeldenummer: 19797654.1
(22) Anmeldetag: 30.10.2019
(51) Int. Cl.: F42C 19/08, F42C 14/02, F41H 13/00, F42C 11/06, F42B 12/36, F42B 12/42, F42B 27/00, F42B 30/04, F42C 1/12, F42C 15/42

(54) **ELEKTRONISCHE ZÜNDEREINHEIT FÜR EINEN IRRITATIONSKÖRPER UND IRRITATIONSKÖRPER**
ELECTRONIC IGNITION UNIT FOR A STUN GRENADE AND STUN GRENADE
UNITÉ D'ALLUMAGE ÉLECTRONIQUE POUR UNE GRENADE INCAPACITANTE ET GRENADE INCAPACITANTE

(30) Priorität: 14.11.2018 DE 102018128485
(43) Veröffentlichungstag der Anmeldung: 22.09.2021
(73) Patentinhaber: Rheinmetall Waffe Munition GmbH, 29345 Südheide (DE)
(72) Erfinder: SCHMITZ, Jürgen, 38518 Gifhorn (DE); KRÜGER, Knut, 29320 Hermannsburg (DE)
(74) Vertreter: DREISS Patentanwälte PartG mbB
(86) Internationale Anmeldenummer: PCT/EP2019/079635
(87) Internationale Veröffentlichungsnummer: WO 2020/099131

(56) Entgegenhaltungen:
- EP-A1- 3 023 731
- EP-B1- 1 287 307
- WO-A1-2014/066917
- DE-A1- 102016 111 947
- DE-A1- 2 945 122
- DE-U1- 202012 002 149

## Beschreibung

Die Erfindung betrifft eine elektronische Zündereinheit für einen Irritationskörper gemäß Anspruch 1.

Weiterhin betrifft die Erfindung einen Irritationskörper mit einer solchen elektronischen Zündereinheit.

Eine elektronische Zündereinheit gemäß dem Oberbegriff von Anspruch 1 ist bereits aus DE 20 2012 002 149 U1 bekannt, die einen Irritationskörper mit einer elektronischen Zündereinheit offenbart. Die Irritationseinrichtung weist mehrere pyrotechnische Blendsätze auf. Ferner weist die Irritationseinrichtung eine Steuerungseinrichtung auf, deren Ausgänge unmittelbar mit den Zündern verbunden sind. Nachteilig hierbei ist, dass die Anzahl der Ausgänge und die Zündströme durch die Steuerungseinrichtung begrenzt sind.

EP 3 023 731 A1 offenbart eine Irritationseinrichtung zur Gabe optischer und akustischer Irritationssignale in Form kurzzeitiger Licht- und Schallpulse, umfassend mehrere Signalgabevorrichtungen, von denen jede wenigstens ein Leuchtmittel und wenigstens einen Schallerzeuger, eine Sende- und Empfangseinrichtung zur drahtlosen Kommunikation, sowie eine den Betrieb der Signalgabevorrichtung steuernde, programmierbare Steuerungseinrichtung aufweist.

DE 29 45 122 A1 offenbart eine elektrische Zeitsteuerunqs-Vorrichtung, die für die Inbetriebsetzung eines elektrischen Verbrauchers nach einer vorbestimmten Verzögerung im Zusammenhang mit einer entfernt angeordneten Einheit betreibbar ist.

EP 1 287 307 B1 betrifft elektrische und elektronische Zünder, Auslösesysteme mit solchen Zündern und ein Verfahren zur Herstellung des Zünders und/oder des Systems.

Irritationskörper (sogenannte Sound & Flash Stun Grenades) wie Licht- und Knallwurfkörper sind nicht-letale Ablenkmittel mit einem Licht-Knall-Effekt. Diese werden bei Befreiungsaktionen von SEKs und Polizeieinheiten eingesetzt. Dabei wird durch Werfen des Irritationskörpers und die durch den Irritationskörper hervorgerufenen Effekte ein Kombattant oder ähnliche Personen kurzfristig handlungsunfähig gemacht. In dieser Periode erfolgt der Zugriff der Einheiten. Alternativ zum Werfen kann der Irritationskörper auch verschossen werden.

Klassische Knall- und Blitzgranaten bestehen im Wesentlichen aus einem Lichtsatz und/oder Knallsatz, einem Zünder, einer Sicherungseinrichtung sowie einer Verzögerungseinrichtung, welche eine Verzögerung um eine bestimmte Zeit zwischen der Sicherung und der Zündung sicherstellt. Eine solche einfache Stun-Granate, die einen Knall und einen Blitz erzeugt ist aus der US 4,947,753 B bekannt.

Aus der DE 10 2010 052 209 A1 ist ein zweiteiliger pyrotechnischer Irritationskörper bekannt.

Soll ein mehrfacher Knall bzw. Blitz erzeugt werden, so werden mehrere Verzögerungsleitungen benötigt, die je nach Konfiguration synchron oder asynchron gemäß einem definierten Muster gezündet werden. Solche Einstellungen werden mechanisch über definierte Längen der pyrotechnischen Verzögerungsleitungen realisiert. Änderungen bezüglich der Verzögerungszeiten sind nach der Fertigung nicht mehr möglich. Solche mehrfach Stun-Granaten sind aus der US 2015/028602 A1 oder aus der WO 2012/069120 A1 bekannt. Konventionellen Stun-Granaten mit mechanisch-pyrotechnischen Zündern erlauben eine verzögerte Zündung von mehreren Knall- oder Lichtsätzen nacheinander. Die Zündreihenfolge und auch der zeitliche Abstand sind jedoch vorbestimmt und meist durch die Bauweise vorgegeben.

Aus der US 7,197,983 B2 ist ein elektro-mechanischer Zünder für eine Handgranate bekannt. Durch Betätigen des Zünders, wird eine vorgespannte Feder entspannt und treibt über eine Welle einen Generator an. Der Generator erzeugt elektrische Energie, die verzögert einen Detonator und mit diesem die Handgranate zündet.

Ferner sind elektronische Blendgranaten bekannt. Diese zeigen allerdings eine reduzierte Helligkeit und Lautstärkenintensität. Aus der EP 3 023 730 A1 ist eine elektronische Blendgranate zur Emission eines kurzzeitigen Lichtimpulses bekannt. Die Blendgranate umfasst ein Gehäuse mit mehreren Leuchtmitteln, einem Energiespeicher zur Energieversorgung der Leuchtmittel und eine Steuerungseinrichtung, über welche die Leuchtmittel ansteuerbar sind.

US 9,016,888 B2 beschreibt eine vollelektronische Granate, die Leuchtmittel zum Erzeugen eines Blitzes und Lautsprecher zum Erzeugen eines Knalls umfasst.

Solche elektronischen Granaten weisen in der Regel eine Steuerung auf, die die jeweiligen Leuchtmittel und die Lautsprecher, bzw. Schallgeneratoren direkt ansteuert. Nachteilig hierbei ist, dass die erzeugbaren Lichtimpulse in ihrer Helligkeit und die erzeugbaren Geräusche in ihrer Lautstärke begrenzt sind, sodass die Schockwirkung nicht ausreichend groß ist.

US 2006/0230972 A1 offenbart eine Knall- und Blendgranate mit einer elektronischen Zündereinheit. Die Granate weist einen einzelnen pyrotechnischen Blendsatz auf. Ferner kann die Granate eine Vorrichtung zur Erzeugung eines Geräuschs, wie Lautsprecher oder eine gasbetätigte Pfeife aufweisen. Die beschriebene Granate weist jedoch nur einen einzigen pyrotechnischen Satz auf und die Zündereinheit ist nur eingerichtet einen einzelnen pyrotechnischen Satz anzuzünden.

Ausgehend davon, liegt der Erfindung die Aufgabe zugrunde, eine verbesserte elektronische Zündereinheit für einen Irritationskörper bereitzustellen.

Diese Aufgabe wird durch die elektronische Zündereinheit des Anspruchs 1 gelöst. Vorteilhafte Ausgestaltungen und Weiterbildungen sind Gegenstand der jeweiligen Unteransprüche.

Die Erfindung ist im Anspruch 1 definiert.

Weiterhin wird erfindungsgemäß ein Irritationskörper nach Anspruch 8 bereitgestellt, der eine solche oder, wie nachfolgend beschrieben, weitergebildete elektronische Zündereinheit umfasst. Vorzugsweise ist die elektronische Zündereinheit am oder im Kopf des Irritationskörpers angeordnet. Die elektronische Zündereinheit kann aber auch am oder im Boden des Irritationskörpers angeordnet sein. Hierzu kann die Zündereinheit beispielsweise Teil eines modulartigen Irritationskörpers sein. Ebenso ist es aber auch denkbar, dass die Zündereinheit im Inneren des Irritationskörpers angeordnet ist.

Dadurch, dass die elektronische Zündeinrichtung einen Anzündertreiber aufweist, ist es nunmehr möglich, den zumindest einen Anzünder, vorzugsweise die zumindest zwei Anzünder, unterschiedlich anzusteuern. Dabei ist es möglich, dass der zumindest eine Anzündertreiber unterschiedliche Ströme und Spannungen für den/jeden Anzünder ausgibt. Insbesondere können auch große Spannungen und Ströme umgesetzt werden, welche nicht unmittelbar durch die zumindest eine Steuerungseinrichtung umgesetzt werden können. Ferner kann auch zumindest eine Energiequelle eingesetzt werden, die eine große elektrische Leistung bereitstellt. Eine solche große elektrische Leistung kann selektiv über den/die Anzündertreiber an den/die einzelnen Anzünder weitergeleitet werden und diesen auslösen. Erfindungsgemäß ist somit eine optimale Konfiguration zwischen einer Wirkung wie beispielsweise des Lichts, des Knalls und deren Steuerung erreichbar. Die zumindest eine Steuerungseinrichtung und damit auch die elektronische Zündereinheit lässt sich dabei elektronisch frei einstellen, sodass eine beliebige Reihenfolge der Wirkung realisierbar ist. Durch die Möglichkeit unterschiedliche pyrotechnische Sätze zu verwenden, sind vielfältige Irritationsereignisse realisierbar.

Der Anzündertreiber ist vorzugsweise ein elektrischer oder elektronischer Anzündertreiber.

Der Anzündertreiber ist vorzugsweise als ein Squib-Driver ausgebildet. Squib-Driver sind bekannt und werden beispielsweise von der Firma Texas Instruments.

Der Anzündertreiber ist vorzugsweise betriebsmäßig zwischen der zumindest einen Steuerungseinrichtung und dem zumindest einen Anzünder angeordnet. Die zumindest eine Steuerungseinrichtung ist vorzugsweise eingerichtet, über den Anzündertreiber den zumindest einen Anzünder anzusteuern.

Bei dem zumindest einen Anzünder handelt es sich vorzugsweise um sogenannte Squibs. Vorzugweise kann der zumindest eine Anzünder als Zündpille ausgebildet sein.

Bei der Energiequelle kann es sich um eine Energieversorgung auf Basis von Batterien, Stromgeneratoren (z.B. mit Handbetrieb, Induktionsmotor, induktiver Ladung einer Kapazität/Induktivität) oder Kondensatoren handeln. Die Energiequelle ist dabei derart ausgestaltet, dass diese einen ausreichend großen Strom und eine ausreichend hohe Spannung zum Anzünden der Anzünder liefert. Bei der zumindest einen Energiequelle handelt es sich um Energiespeicher wie Superkondensatoren (Ultracaps) zur Bereitstellung eines Energiespeichers mit hohen Leistungsdichten oder Batterien, wie beispielsweise eine LiSOCl-Batterie zur Bereitstellung von Energiespeichern mit hohen Energiedichten.

Die zumindest eine Steuerungseinrichtung ist vorzugsweise als Platine ausgebildet und weist eine CPU, wie beispielsweise einen Mikrocontroller, ein Field Programmable Gate Array (FPGA) oder ähnliches auf. Diese kann ebenfalls durch die bereitgestellten Energiequellen betrieben werden und kann dazu eingerichtet sein diverse Funktionen zu steuern. So kann die zumindest eine Steuerungseinrichtung beispielsweise dazu ausgebildet sein, Zündzeitpunkte der jeweiligen Anzünder zu steuern. Ferner kann die zumindest eine Steuerungseinrichtung dazu ausgebildet sein, eine Sicherung und Versorgung der Zündkreise und/oder des Anzündertreibers bereitzustellen.

Zudem kann die zumindest eine Steuerungseinrichtung dazu eingerichtet sein, die Energieversorgung zu überprüfen.

Weiterhin kann die zumindest eine Steuerungseinrichtung dazu eingerichtet sein, über eine Schnittstelle mit einem Terminal zur Programmierung der zumindest einen Steuerungseinrichtung zu kommunizieren. Vorzugsweise kann die zumindest Steuerungseinrichtung auf Basis dieser Programmierung den zumindest einen Anzünder über die zumindest einen Anzündertreiber auslösen.

Ebenso kann vorgesehen sein, dass über eine solche Schnittstelle eine Zündfolge bzw. ein Szenario zur Zündung der wenigstens zwei Anzünder und somit auch der damit verbundenen pyrotechnischen Sätze programmierbar ist. So kann in Ausgestaltung beispielsweise vorgesehen sein, dass mehrfach-synchrone Effekte oder mehrfach-asynchrone Effekte programmierbar sind.

Ebenso kann eine beliebige Abfolge von Effekten programmiert werden. Ferner kann die zumindest eine Steuerungseinrichtung dazu ausgebildet sein, über die Schnittstelle den Zustand der elektronischen Zündeinrichtung sowie eines damit verbundenen Irritationskörpers zu ermitteln.

Eine Programmierung der zumindest einen Steuerungseinrichtung kann dabei in Ausgestaltung durch zumindest einen, an dem Irritationskörper angeordnete Verstellring oder Schalter erfolgen.

Weiterhin kann eine Programmierung der zumindest einen Steuerungseinrichtung über die Schnittstelle erfolgen. Hierbei kann die Schnittstelle mit einem Terminal über eine Leitung oder ein Kabel (z.B. USB, Firewire, etc.) verbunden werden.

Zur Auslösung des Irritationskörpers kann dieser einen Hebel aufweisen, welcher derart mit der elektronischen Zündereinheit zusammenwirkt, dass dieser einen Auslösevorgang initiiert.

Erfindungsgemäß sind die Anzünder jeweils über einen eigenen Kanal - also eine separate elektrische Verbindung - mit dem Anzündertreiber verbunden. Unter einem Kanal wird eine separate elektrische Verbindung verstanden.

Hierdurch wird erreicht, dass jeder Anzünder separat mit einer bestimmten vordefinierten Spannung und mit einem bestimmten vordefinierten Strom angesteuert werden kann. Um die Anzünder elektronisch zu zünden und mit einem typischen Anzündstrom zu beaufschlagen ist ein Anzündertreiber bevorzugt als Treiberstufe ausgebildet. Der Anzündertreiber kann dazu für jeden Anzünder einen Kanal aufweisen, der mit einem unterschiedlichen Anzündstrom beaufschlagt wird. Die Treiberstufe kann sowohl diskret aufgebaut sein und Bipolar- und/oder Feldeffekttransistoren umfassen oder aber auch als integrierter Schaltkreis auf einer Platine ausgebildet sein. Ferner besteht die Möglichkeit, dass die Treiberstufe Sicherheitsfunktionen umfasst. Typische einzelne Ströme können beispielsweise für sogenannte A-Zünder im Bereich von 0,1A, für sogenannte Li-Zünder im Bereich von 1A und für sogenannte HU-Zünder im Bereich von 10A sein. Ebenso ist es möglich, dass an eine Treiberstufe all jene vorgenannten unterschiedlichen Anzünder angeschlossen sind, welche mit unterschiedlichen Zünderströmen beispielsweise zwischen 0,1A und 10A durch die Treiberstufe ausgelöst werden können.

Erfindungsgemäß werden die Anzünder separat über den Anzündertreiber angesteuert. Hierdurch ist es möglich, dass jeder Anzünder einzeln ausgelöst werden kann und somit auch jeder pyrotechnische Satz einzeln gezündet werden kann.

Vorzugsweise kann vorgesehen sein, dass die zumindest eine Steuerungseinrichtung eingerichtet ist, den Zündzeitpunkt des zumindest einen Anzünders anzusteuern. Ferner kann vorgesehen sein, dass die zumindest eine Steuerungseinrichtung eingerichtet ist, die Zündzeitpunkte der jeweiligen Anzünder individuell anzusteuern. Hierdurch ist es möglich, dass verschiedene Zündfolgen und Zündszenarien durch die zumindest eine Steuerungseinrichtung realisierbar sind.

In Ausgestaltung der elektronischen Zündereinheit kann vorgesehen sein, dass die elektronische Zündereinheit zumindest eine, vorzugsweise betriebsmäßig, mit der zumindest einen Steuerungseinrichtung verbundene Funkschnittstelle aufweist und die zumindest eine Steuerungseinrichtung dazu eingerichtet ist, in Reaktion auf ein von der Funkschnittstelle empfangenes Signal unmittelbar oder zeitversetzt den zumindest einen Anzünder auszulösen.

In Ausgestaltung der elektronischen Zündereinheit kann vorgesehen sein, dass die elektronische Zündereinheit zumindest eine betriebsmäßig mit der zumindest einen Steuerungseinrichtung verbundene Funkschnittstelle aufweist und die zumindest eine Steuerungseinrichtung dazu eingerichtet ist, in Reaktion auf ein von der Funkschnittstelle empfangenes Signal unmittelbar und/oder zeitversetzt die zumindest zwei Anzünder auszulösen.

Zeitversetzt kann dabei heißen, dass der/die Anzünder zeitversetzt zur Auslösung und/oder zeitversetzt zueinander ausgelöst werden.

Über die Funkschnittstelle kann die zumindest eine Steuerungseinrichtung durch ein externes Programmiergerät oder ein Terminal (wie einem Smartphone, einem Tablett, einem PDA, einem mobilen Computer) programmiert werden. Dabei kann das Terminal Teil eines Systems sein. Ebenso kann vorgesehen sein, dass die zumindest eine Steuerungseinrichtung dazu ausgebildet ist, über die Funkschnittstelle mit einer weiteren elektronischen Zündeinrichtung eines weiteren Irritationskörpers zu kommunizieren. Alternativ und/oder zusätzlich zu der Funkschnittstelle kann eine optische Schnittstelle ausgebildet sein.

Weiterhin kann vorgesehen sein, dass die elektronische Zündereinheit zumindest einen betriebsmäßig mit der zumindest einen Steuerungseinrichtung verbundenen Sensor umfasst, und die zumindest eine Steuerungseinrichtung eingerichtet ist, in Reaktion auf einen von dem Sensor erfassten Zustand oder Wert unmittelbar oder zeitversetzt den zumindest einen Anzünder auszulösen.

Weist die Zündeinrichtung zumindest zwei Anzünder auf, kann vorgesehen sein, dass die elektronische Zündereinheit zumindest einen betriebsmäßig mit der zumindest einen Steuerungseinrichtung verbundenen Sensor umfasst, und die zumindest eine Steuerungseinrichtung eingerichtet ist, in Reaktion auf einen von dem Sensor erfassten Zustand oder Wert unmittelbar und/oder zeitversetzt die zumindest zwei Anzünder auszulösen.

Der Sensor kann beispielsweise ein Bewegungssensor, ein Temperatursensor, ein Schallsensor, ein Drucksensor, ein Helligkeitssensor, ein Erschütterungssensor und/oder ein Beschleunigungssensor sein. Ebenso kann eine Kombination aus den vorgenannten Sensoren ausgebildet sein.

Weist die Zündereinheit zumindest zwei Anzünder auf, kann zudem vorgesehen sein, dass die elektronischen Zündereinheit zumindest eine Positionserfassungseinrichtung aufweist und die zumindest eine Steuerungseinrichtung eingerichtet ist, bei Erreichen einer bestimmten Position, den zumindest einen oder mehrere Anzünder unmittelbar und/oder zeitversetzt auszulösen.

Weist die Zündeinrichtung zumindest zwei Anzünder auf, kann vorgesehen sein, dass die elektronischen Zündereinheit zumindest eine Positionserfassungseinrichtung und die zumindest eine Steuerungseinrichtung eingerichtet ist, bei Erreichen einer bestimmten Position, die zumindest zwei Anzünder unmittelbar und/oder zeitversetzt auszulösen.

In Ausgestaltung des Irritationskörper kann der Irritationskörper zumindest einen pyrotechnischen Satz aufweisen, wobei jeder Anzünder jeweils einem pyrotechnischen Satz zugeordnet ist. Vorzugsweise handelt es sich bei den pyrotechnischen Sätzen um Licht-, Blitz- und/oder Knallsätze handelt.

Ferner kann gemäß einem weiteren Aspekt ein System bereitgestellt werden, das zumindest zwei wie vorstehend beschriebene Irritationskörper umfasst. Ferner kann das System das Terminal umfassen.

In Weiterbildung des Systems kann vorgesehen, sein, dass das Terminal dazu eingerichtet ist mit der elektronischen Zündereinheit jedes Irritationskörpers über die Schnittstelle und/oder die Funkschnittstelle zu kommunizieren.

Weiter kann vorgesehen sein, dass die zumindest eine Steuerungseinrichtung jeder elektronischen Zündereinheit jedes Irritationskörpers über das Terminal programmierbar ist/sind.

Ferner kann das System in Weiterbildung vorsehen, dass die zumindest eine Steuerungseinrichtung jeder elektronischen Zündereinheit jedes Irritationskörpers über das Terminal angesteuert werden kann, um zumindest einen pyrotechnischen Satz des zumindest einen Irritationskörpers einzeln oder im Verbund mit anderen Irritationskörpern unmittelbar und/oder zeitversetzt auszulösen.

Ferner ist es möglich, dass die Funkschnittstelle eines Irritationskörpers (Master-Irritationskörper) dazu verwendet wird, um ein Signal an weitere Irritationskörper (Slave-Irritationskörper) über deren Funkschnittstellen zu übertragen, um diese auszulösen.

Nachfolgend soll die Erfindung anhand von Ausführungsbeispielen mit Bezug auf die Zeichnungen erläutert werden.

Es zeigt:
- Fig. 1: eine schematische Darstellung einer erfindungsgemäßen elektronischen Zündereinheit gemäß einer Ausführungsform;
- Fig. 2: eine schematische Darstellung einer erfindungsgemäßen elektronischen Zündereinheit gemäß einer weiteren Ausführungsform; und
- Fig. 3: eine schematische Darstellung der Ansteuerung der elektronischen Zündereinheit gemäß Fig. 1 sowie gemäß Fig. 2;
- Fig. 4: eine schematische Darstellung einer Zündfolge der erfindungsgemäßen Zünderein heit;
- Fig. 5: eine weitere schematische Darstellung einer Zündfolge der erfindungsgemäßen Zündereinheit; und
- Fig. 6: eine schematische Darstellung eines Systems, das nicht entsprechend der Erfindung ausgeführt ist und lediglich zur Erläuterung verwendet wird und das zumindest einen Irritationskörper umfasst.

Fig. 1 zeigt eine elektronische Zündereinheit 10 für einen Irritationskörper. Die Zündereinheit 10 umfasst zumindest eine Energiequelle 20₁, 20₂, 20ₙ. In der in Fig. 1 gezeigten exemplarischen Ausgestaltung sind dies drei Energiequellen 20₁, 20₂, 20ₙ. Die Zahl der Energiequellen 20₁, 20₂, 20ₙ kann aber auch eine andere als drei sein. Bei den in Fig. 1 gezeigten Energiequellen 20₁, 20₂, 20ₙ handelt es sich um Energiespeicher wie Superkondensatoren (Ultracaps) zur Bereitstellung eines Energiespeichers mit hohen Leistungsdichten oder Batterien, wie beispielsweise um einer LiSOCl-Batterie zur Bereitstellung von Energiespeichern mit hohen Energiedichten. Mit der zumindest einen Energiequelle 20₁, 20₂, 20ₙ ist zumindest ein Anzündertreiber 30 verbunden.

Die elektronische Zündereinheit 10 umfasst ferner zumindest zwei Anzünder 70₁, 70₂, 70ₙ, die jeweils einem pyrotechnischen Satz zugeordnet sind. Die Anzünder 70₁, 70₂, 70ₙ dienen dazu den pyrotechnischen Satz auszulösen bzw. anzuzünden.

Ferner weist die elektronische Zündereinheit 10 eine Steuerungseinrichtung 60 auf. Gemäß Ausführungsbeispiel ist die Steuerungseinrichtung 60 vorzugsweise als Mikrokontroller auf einer gedruckten Leiterplatte ausgebildet.

Weiterhin weist die elektronische Zündereinheit 10 zumindest einen Anzündertreiber 30 auf. Der Anzündertreiber 30 ist mit der Steuerungseinrichtung 60 verbunden und wird von der Steuerungseinrichtung 60 angesteuert. Der Anzündertreiber 30 weist zudem eine Mehrzahl an Kanälen 75₁, 75₂, 75ₙ auf. Diese Anzahl der Kanäle 75₁, 75₂, 75ₙ entspricht vorzugsweise der Anzahl der Anzünder 70₁, 70₂, 70ₙ, sodass die Anzünder 70₁, 70₂, 70ₙ jeweils über einen eigenen Kanal 75₁, 75₂, 75ₙ mit dem Anzündertreiber 30 verbunden sind.

Die Steuerungseinrichtung 60 ist dazu eingerichtet die Anzünder 70₁, 70₂, 70ₙ separat über den Anzündertreiber 30 anzusteuern. Die Steuerungseinrichtung 60 ist dazu eingerichtet die Zündzeitpunkte der jeweiligen Anzünder 70₁, 70₂, 70ₙ individuell zu steuern.

Gemäß der in Fig. 1 gezeigten Ausführungsform weist die elektronische Zündereinheit 10 zumindest eine betriebsmäßig mit der Steuerungseinrichtung verbundene Funkschnittstelle 80 auf und die Steuerungseinrichtung 60 ist dazu eingerichtet, in Reaktion auf ein von der Funkschnittstelle 80 empfangenes Signal unmittelbar oder zeitversetzt den Anzünder 70₁, 70₂, 70ₙ über den Anzündertreiber auszulösen.

In Ausgestaltung kann zudem vorgesehen sein, dass die elektronische Zündereinheit 10 zumindest eine Positionserfassungseinrichtung 90 und zumindest einen Sensor 100 aufweist. Der Sensor 100 ist dabei ein betriebsmäßig mit der Steuerungseinrichtung 60 verbundener Sensor 100, und die Steuerungseinrichtung 60 ist eingerichtet in Reaktion auf einen von dem Sensor 100 erfassten Zustand oder Wert unmittelbar oder zeitversetzt den Anzünder 70₁, 70₂, 70ₙ auszulösen. Ebenso ist die Positionserfassungseinrichtung 90 mit der Steuerungseinrichtung 60 betriebsmäßig verbunden. Die Steuerungseinrichtung 60 ist dabei eingerichtet bei Erreichen einer bestimmten Position einen oder mehrere Anzünder 70₁, 70₂, 70ₙ unmittelbar oder zeitversetzt auszulösen.

Die in Fig. 1 gezeigte Ausführungsform zeigt eine elektronische Zündereinheit, die in den Irritationskörper integrierbar ist.

Bei der in Fig. 2 gezeigten Ausführungsform der elektronischen Zündereinheit 10 handelt es sich um eine Konfiguration, die als Anbauvariante oder als Anschraubvariante an der Unterseite eines Irritationskörpers angebracht werden kann. Dementsprechend können an der Unterseite der elektronischen Zündereinheit zusätzliche elektronische Module ausgebildet sein, wie nachfolgend beschrieben. Im Wesentlichen entspricht die in der Fig. 2 gezeigte Ausführungsform allerdings der Ausführungsform gemäß Fig. 1, wobei nachfolgend nur die Unterschiede zwischen den beiden Ausführungsformen dargelegt sind.

Gemäß der in Fig. 2 gezeigten Ausführungsform weist die elektronische Zündereinheit 10 zumindest eine Energiequelle auf. In der in Fig. 1 gezeigten exemplarischen Ausgestaltung sind dies vier Energiequellen 20₁, 20₂, 20₃, 20ₙ. Die Zahl der Energiequellen 20₁, 20₂, 20₃, 20ₙ kann aber auch eine andere als vier sein.

Die Steuerungseinrichtung 60 ist auf einer separaten Platine ausgebildet. Die elektronische Zündereinheit 10 umfasst weiter eine Funkschnittstelle 80, die auf einer separaten Platine ausgebildet ist. Zudem weist die elektronische Zündereinheit 10 zumindest eine Positionserfassungseinrichtung 90 auf. Ferner weist die elektronische Zündereinheit 10 zumindest einen Sensor 100 auf, der auf einer separaten Platine ausgebildet ist.

Fig. 3 zeigt nochmals schematisch den Aufbau der vorstehend beschriebenen Ausführungsformen der elektronischen Zündereinheit 10. Die elektronische Zündereinheit 10 weist eine Steuerungseinrichtung 60 zumindest eine Energiequelle 20_{1...n}, einen Anzündertreiber 30, und vorzugsweise eine Schnittstelle 50 auf. Die Schnittstelle 50 kann beispielsweise kabelgebunden ausgebildet sein. Die zumindest eine Energiequelle 201...n ist mit der Schnittstelle 50, der Steuerungseinrichtung verbunden, um diese mit Energie zu versorgen. Ferner ist die zumindest eine Energiequelle 201...n mit dem Anzündertreiber 30 verbunden um diesen mit Energie zu versorgen und Energie über die einzelnen Kanäle 751...n an die Anzünder zu übertragen. Die Steuerungseinrichtung 60 ist mit dem Anzündertreiber 30 betriebsmäßig verbunden, um diesen anzusteuern. Ferner ist die Steuerungseinrichtung 60 mit einer Schnittstelle 50 betriebsmäßig verbunden.

Wie vorstehend bereits ausgeführt ist die Steuerungseinrichtung 60 dazu eingerichtet die Anzünder 70₁, 70₂, 70ₙ separat über den Anzündertreiber 30 anzusteuern. Hierdurch lassen sich für die einzelnen Anzünder 70₁, 70₂, 70ₙ bestimmte Zündfolgen umsetzen. Zwei dieser Zündfolgen sind exemplarisch in Fig. 4 und Fig. 5 dargestellt.

In Fig. 4 ist eine synchrone Zündung von zwei Anzündern 70₁, 70₂, über die Kanäle 75₁ und 75₂ dargestellt. Die Zündung der zwei Kanäle 75₁ und 75₂ findet dabei zu einem gemeinsamen Zeitpunkt t₁ statt. Hierdurch kann beispielsweise ein besonders starkes Irritationsereignis hervorgerufen werden oder es können verschiedene pyrotechnische Sätze gleichzeitig gezündet werden, welche unterschiedliche Effekte haben.

In Fig.5 ist eine sequenzielle Zündung von vier Anzündern 70₁, 70₂, 70₃, 70₄ über vier Kanäle 75₁, 75₂, 75₃, 75₄ dargestellt. Die Zündung der vier Kanäle 75₁, 75₂, 75₃, 75₄ findet dabei zu unterschiedlichen Zeitpunkten t₁, t₂, t₃, t₄ statt. Hierdurch kann beispielsweise ein besonders lange andauerndes Irritationsereignis hervorgerufen werden, in dem die einzelnen pyrotechnischen Sätze der Reihe nach zeitversetzt, nacheinander oder hintereinander gezündet werden.

Fig. 6 zeigt ein nicht entsprechend der Erfindung ausgeführtes System 200, umfassend zumindest einen Irritationskörper 1. Weiterhin umfasst das System zumindest ein Terminal 250. Das Terminal 250 ist dazu eingerichtet mit der elektronischen Zündereinheit 10 jedes Irritationskörpers 1 über die Schnittstelle 50 und/oder die Funkschnittstelle 80 zu kommunizieren. Die Steuerungseinrichtung 60 jeder elektronischen Zündereinheit 10 jedes Irritationskörpers 1 ist über das Terminal 250 programmierbar. Die Steuerungseinrichtung 60 jeder elektronischen Zündereinheit 10 jedes Irritationskörpers 1 kann über das Terminal 250 angesteuert werden, um den zumindest einen pyrotechnischen Satz des zumindest einen Irritationskörpers 1 einzeln oder im Verbund mit anderen Irritationskörpern 1 unmittelbar und/oder zeitversetzt auszulösen.

Obwohl die vorstehende Beschreibung der Figuren eine elektronische Zündereinheit beschreibt, bezieht sich diese Offenbarung ausdrücklich ebenfalls auf einen Irritationskörper, der eine solche Zündereinheit, wie in allen vorstehend beschriebenen Ausführungsbeispielen offenbart, umfasst.

### BEZUGSZEICHENLISTE

- 1: Irritationskörper
- 10: Zündereinheit
- 201, 202, 20n: Energiequelle
- 30: Anzündertreiber
- 50: Schnittstelle
- 60: Steuerungseinrichtung
- 70: Anzünder
- 80: Funkschnittstelle
- 90: Sensoren
- 100: Positionserfassung
- 200: System
- 250: Terminal

## Patentansprüche

1. Elektronische Zündereinheit (10) für einen Irritationskörper (1), umfassend
zumindest eine Energiequelle (20₁, 20₂, 20ₙ),
zumindest zwei Anzünder (70₁, 70₂, 70ₙ),
zumindest eine Steuerungseinrichtung (60),
**dadurch gekennzeichnet, dass** die elektronische Zündereinheit (10) ferner einen mit der zumindest einen Energiequelle (20₁, 20₂, 20ₙ) und mit der zumindest einen Steuerungseinrichtung (60) verbundenen Anzündertreiber (30) umfasst, wobei,
mit dem Anzündertreiber (30) auch große Spannungen und Ströme umsetzbar sind, die nicht unmittelbar durch die zumindest eine Steuerungseinrichtung (60) umsetzbar sind,
dass zumindest zwei Anzünder (70₁, 70₂, 70ₙ) ausgebildet sind, die jeweils über einen eigenen Kanal (75₁, 75₂, 75ₙ) mit dem Anzündertreiber (30) verbunden sind, und
dass die zumindest eine Steuerungseinrichtung (60) eingerichtet ist, die Anzünder (70₁, 70₂, 70ₙ) separat über den Anzündertreiber (30) anzusteuern.

2. Elektronische Zündereinheit (10) nach Anspruch 1, **dadurch gekennzeichnet, dass** die zumindest eine Steuerungseinrichtung (60) eingerichtet ist, den Zündzeitpunkt der zumindest zwei Anzünder (70₁, 70₂, 70ₙ) anzusteuern.

3. Elektronische Zündereinheit (10) nach einem der vorhergehenden Ansprüche, **dadurch gekennzeichnet, dass** die zumindest eine Steuerungseinrichtung (60) eingerichtet ist, die Zündzeitpunkte derjeweiligen Anzünder (70₁, 70₂, 70ₙ) individuell anzusteuern.

4. Elektronische Zündereinheit (10) nach einem der vorhergehenden Ansprüche, **dadurch gekennzeichnet, dass** die elektronische Zündereinheit (10) zumindest eine mit der zumindest einen Steuerungseinrichtung (60) verbundene Funkschnittstelle (80) aufweist und die zumindest eine Steuerungseinrichtung (60) dazu eingerichtet ist, in Reaktion auf ein von der Funkschnittstelle (80) empfangenes Signal unmittelbar und/oder zeitversetzt die zumindest zwei Anzünder (70₁, 70₂, 70ₙ) auszulösen.

5. Elektronische Zündereinheit (10) nach einem der vorhergehenden Ansprüche, **dadurch gekennzeichnet, dass** die elektronischen Zündereinheit (10) zumindest einen mit der zumindest einen Steuerungseinrichtung (60) verbundenen Sensor (90) umfasst, und die zumindest eine Steuerungseinrichtung (60) eingerichtet ist in Reaktion auf einen von dem Sensor (100) erfassten Zustand oder Wert unmittelbar und/oder zeitversetzt die zumindest zwei Anzünder (70₁, 70₂, 70ₙ) auszulösen.

6. Elektronische Zündereinheit (10) nach einem der vorhergehenden Ansprüche, **dadurch gekennzeichnet, dass** die elektronischen Zündereinheit (10) zumindest eine Positionserfassungseinrichtung (100) aufweist und die zumindest eine Steuerungseinrichtung
(60) eingerichtet ist bei Erreichen einer bestimmten Position die zumindest zwei Anzünder (70₁, 70₂, 70ₙ) unmittelbar und/oder zeitversetzt auszulösen.

7. Irritationskörper (1) umfassend eine elektronischen Zündereinheit (10) nach einem der Ansprüche 1-6.

8. Irritationskörper (1) nach Anspruch 7, **dadurch gekennzeichnet, dass** der Irritationskörper (1) zumindest einen pyrotechnischen Satz aufweist, wobei jeder Anzünder (70₁, 70₂, 70ₙ) jeweils einem pyrotechnischen Satz zugeordnet ist, und /oder es sich bei dem zumindest einen pyrotechnischen Satz um Licht- und/oder Knallsätze handelt.

## Claims

1. Electronic ignition unit (10) for a stun grenade (1), comprising
at least one power source (20₁, 20₂, 20ₙ),
at least two igniters (70₁, 70₂, 70ₙ),
at least one control device (60),
**characterized in that** the electronic ignition unit (10) further comprises an igniter driver (30) connected to the at least one power source (20₁, 20₂, 20ₙ) and to the at least one control device (60), it also being possible for large voltages and currents to be implemented with the igniter driver (30), which voltages and currents cannot be directly implemented by the at least one control device (60),
**in that** at least two igniters (70₁, 70₂, 70ₙ) are formed, which are each connected via their own channel (75₁, 75₂, 75ₙ) to the igniter driver (30), and
**in that** the at least one control device (60) is configured to control the igniters (70₁, 70₂, 70ₙ) separately via the igniter driver (30).

2. Electronic ignition unit (10) according to claim 1, **characterized in that** the at least one control device (60) is configured to control the ignition time of the at least two igniters (70₁, 70₂, 70ₙ).

3. Electronic ignition unit (10) according to either of the preceding claims, **characterized in that** the at least one control device (60) is configured to control the ignition times of the respective igniters (70₁, 70₂, 70ₙ) individually.

4. Electronic ignition unit (10) according to any of the preceding claims, **characterized in that** the electronic ignition unit (10) has at least one radio interface (80) connected to the at least one control device (60), and the at least one control device (60) is configured to trigger the at least two igniters (70₁, 70₂, 70ₙ) immediately and/or with a time delay in response to a signal received from the radio interface (80).

5. Electronic ignition unit (10) according to any of the preceding claims, **characterized in that** the electronic ignition unit (10) comprises at least one sensor (90) connected to the at least one control device (60), and the at least one control device (60) is configured to trigger the at least two igniters (70₁, 70₂, 70ₙ) immediately and/or with a time delay in response to a state or value detected by the sensor (100).

6. Electronic ignition unit (10) according to any of the preceding claims, **characterized in that** the electronic ignition unit (10) has at least one position detection device (100) and the at least one control device (60) is configured, when a certain position has been reached, to trigger the at least two igniters (70₁, 70₂, 70ₙ) immediately and/or with a time delay.

7. Stun grenade (1) comprising an electronic ignition unit (10) according to any of claims 1-6.

8. Stun grenade (1) according to claim 7, **characterized in that** the stun grenade (1) has at least one pyrotechnic charge, each igniter (70₁, 70₂, 70ₙ) being associated with a pyrotechnic charge, and/or the at least one pyrotechnic charge being light and/or detonation charges.

## Revendications

1. Unité d'allumage électronique (10) pour une grenade incapacitante (1), comprenant
au moins une source d'énergie (20₁, 20₂, 20ₙ,
au moins deux allumeurs (70₁, 70₂, 70ₙ),
au moins un dispositif de commande (60),
**caractérisée en ce que** l'unité d'allumage électronique (10) comprend en outre un excitateur d'allumeur (30) relié à l'au moins une source d'énergie (20₁, 20₂, 20ₙ) et à l'au moins un dispositif de commande (60), dans laquelle
avec l'excitateur d'allumeur (30), on peut également mettre en œuvre des tensions et des courants importants qui ne peuvent pas être mis en œuvre directement par l'au moins un dispositif de commande (60),
**en ce qu'**au moins deux allumeurs (70₁, 70₂, 70ₙ) sont réalisés, qui sont reliés chacun par un canal (75₁, 75₂, 75ₙ) propre à l'excitateur d'allumeur (30), et **en ce que** l'au moins un dispositif de commande (60) est conçu pour commander séparément les allumeurs (70₁, 70₂, 70ₙ) par l'intermédiaire de l'excitateur d'allumeur (30).

2. Unité d'allumage électronique (10) selon la revendication 1, **caractérisée en ce que** l'au moins un dispositif de commande (60) est conçu pour commander le moment d'allumage des au moins deux allumeurs (70₁, 70₂, 70ₙ) .

3. Unité d'allumage électronique (10) selon l'une quelconque des revendications précédentes, **caractérisée en ce que** l'au moins un dispositif de commande (60) est conçu pour commander individuellement les moments d'allumage des allumeurs (70₁, 70₂, 70ₙ) respectifs.

4. Unité d'allumage électronique (10) selon l'une quelconque des revendications précédentes, **caractérisée en ce que** l'unité d'allumage électronique (10) présente au moins une interface radio (80) reliée à l'au moins un dispositif de commande (60) et **en ce que** l'au moins un dispositif de commande (60) est conçu pour déclencher immédiatement et/ou en différé les au moins deux allumeurs (70₁, 70₂, 70ₙ) en réaction à un signal reçu de l'interface radio (80).

5. Unité d'allumage électronique (10) selon l'une quelconque des revendications précédentes, **caractérisée en ce que** l'unité d'allumage électronique (10) comprend au moins un capteur (90) relié à l'au moins un dispositif de commande (60), et l'au moins un dispositif de commande (60) est conçu pour déclencher immédiatement ou en différé les au moins deux allumeurs (70₁, 70₂, 70ₙ) en réaction à un état ou une valeur détecté(e) par le capteur (100).

6. Unité d'allumage électronique (10) selon l'une quelconque des revendications précédentes, **caractérisée en ce que** l'unité d'allumage électronique (10) comporte au moins un dispositif de détection de position (100) et l'au moins un dispositif de commande (60) est conçu pour déclencher immédiatement et/ou en différé les au moins deux allumeurs (70₁, 70₂, 70ₙ) lorsqu'une position déterminée est atteinte.

7. Grenade incapacitante (1) comprenant une unité d'allumage électronique (10) selon l'une quelconque des revendications 1 à 6.

8. Grenade incapacitante (1) selon la revendication 7, **caractérisée en ce que** la grenade incapacitante (1) comprend au moins un ensemble pyrotechnique, dans laquelle chaque allumeur (70₁, 70₂, 70ₙ) est associé respectivement à un ensemble pyrotechnique, et/ou l'au moins un ensemble pyrotechnique est des ensembles lumineux et/ou détonants.
